# EUROPÄISCHE PATENTANMELDUNG

(11) **EP 4 234 830 A1**
(43) Veröffentlichungstag der Anmeldung: **30.08.2023**
(21) Anmeldenummer: 22158316.4
(22) Anmeldetag: 23.02.2022
(51) Int. Cl.: E04B 5/02, E04B 5/06, E04B 5/10

(54) **DECKENBETONFERTIGTEIL**

(71) Anmelder: GOLDBECK GmbH, 33649 Bielefeld (DE)
(72) Erfinder: REMITZ, Jörn, 33813 Oerlinghausen (DE); HEPPES, Oliver, 33334 Gütersloh (DE)
(74) Vertreter: König Szynka Tilmann von Renesse Patentanwälte Partnerschaft mbB Düsseldorf

(57) **Zusammenfassung**

Die Erfindung betrifft ein Deckenbetonfertigteil, insbesondere für ein Parkhaus, mit einer Bewehrung im Beton, wobei an mindestens einer Randseite im Deckenbetonfertigteil Aussparungen ausgebildet sind, von denen mindestens eine bewehrungsfrei ausgestaltet ist.

## Beschreibung

Die Erfindung betrifft ein Deckenbetonfertigteil, einen Träger für eine Auflage einer Randseite eines Deckenbetonfertigteils, eine Verwendung eines Deckenbetonfertigteils, eine Herstellung eines Deckenbetonfertigteils, eine Verwendung eines Trägers, eine Herstellung eines Trägers sowie ein Verbundbauteil mit mindestens einem Deckenbetonfertigteil und mindestens einem Träger.

Aus dem Stand der Technik sind Deckenbetonfertigteile bekannt, bei denen eine Bewehrung, die zumindest teilweise vom Beton umgeben und damit zumindest teilweise im Beton angeordnet ist, unter Bildung von Schlaufen im Bereich von randseitigen Aussparungen nach außen geführt ist. Das aus dem Stand der Technik bekannte Deckenbetonfertigteil kann mit einer Randseite auf einem Stahlträger aufgelegt werden. Das Deckenbetonfertigteil wird dabei so angeordnet, dass die in den Aussparungen angeordneten Schlaufen um sogenannte Kopfbolzendübel, die mit dem Stahlträger verschweißt sind und bei einem bestimmungsgemäßen Gebrauch mit der Längsachse in einer Richtung im Wesentlichen parallel zur Erdbeschleunigung ausgerichtet sind, gelegt sind. Mittels der Schlaufen können Zugkräfte vom Deckenbetonfertigteil über die Kopfbolzendübel in den Stahlträger eingeleitet werden.

Es hat sich gezeigt, dass, obwohl mit den bekannten Deckenbetonfertigteilen höchst zufriedenstellende Ergebnisse bei der Erstellung von Bauwerken, insbesondere Parkhäusern, bei denen die Deckenbetonfertigteile beispielsweise als Boden für eine Parketage verwendet werden, erzielt werden, Verbesserungspotenzial möglich ist. Aufgabe der Erfindung ist es daher, im Hinblick auf ein Deckenbetonfertigteil und/oder einen Träger die Planung und/oder Konstruktion zu vereinfachen, die Herstellung simpler zu gestalten, Ressourcen für die Herstellung zu verringern, einen sorgloseren Umgang mit dem jeweiligen Bauteil/Träger zu ermöglichen, einen durch den Transport bedingten Aufwand zu reduzieren, geänderten Anforderungen an das Deckenbetonfertigteil bei gleichbleibender Qualität oder Standzeit zu genügen und/oder den Aufwand beim Aufbau bzw. Zusammenbau zum Bilden eines Verbundbauteils zu erleichtern.

Die Aufgabe wird gemäß dem Gegenstand der nebengeordneten Patentansprüche gelöst. Vorteilhafte Ausführungsformen ergeben sich aus den jeweiligen Unteransprüchen sowie der Beschreibung.

Kerngedanke der Erfindung ist die überraschende Erkenntnis, dass es eines Herausführens der Bewehrung und eines Zusammenwirkens der aus dem Deckenbetonfertigteil geführten Bewehrung mit einem Kopfbolzendübel am Träger nicht in der bisher gedachten Weise bedarf. Die Erfindung hat erkannt, mit dem bisherigen Vorurteil im Stand der Technik brechen zu können und dennoch die geforderte bisherige Qualität und Güte der aus dem Stand der Technik bekannten Deckenbetonfertigteile erreichen zu können. Die vorliegende Erfindung war bisher für nicht möglich erachtet worden, da angenommen wurde, dass es zwingend der in den Aussparungen angeordneten Schlaufen an den Deckenbetonfertigteilen und/oder der Kopfbolzendübel an den Trägern in einem vorbestimmten Abstand bedurfte. Die Ausgestaltung des Verbunds mit einer Schlaufe und einem Kopfbolzendübel, die der Fachmann bisher für zwingend erforderlich angesehen hatte, ist in entsprechenden aktuellen Normen, wie beispielsweise der Eurocode 4, manifestiert. Die Eurocode 4 stellt nur auf duktile Kopfbolzendübel am Träger und am Deckenbetonfertigteil entsprechend ausgebildeten (Bewehrungs-)Schlaufen ab. Die Erfindung setzt sich über das starke Vorurteil im Stand der Technik hinweg und führt zu einem bisher nicht für möglich erachteten Gegenstand der unabhängigen Patentansprüche. Jeder der Gegenstände der unabhängigen Patentansprüche begründet für sich eine eigenständige Erfindung.

Die Erfindung schafft gemäß einem Aspekt ein Deckenbetonfertigteil mit einer Bewehrung im Beton. An mindestens einer Randseite sind im Deckenbetonfertigteil Aussparungen ausgebildet. Von den Aussparungen ist mindestens eine Aussparung als bewehrungsfreie Aussparung ausgestaltet.

Überraschenderweise kann mittels des Weglassens einer aus dem Beton geführten Bewehrung in mindestens einer Aussparung trotz gleichbleibender Güte und Qualität nicht nur die Herstellung simpler gestaltet, sondern auch zusätzlich oder alternativ Ressourcen für die Herstellung verringert, ein sorgloserer Umgang mit dem jeweiligen Bauteil/Träger ermöglicht, ein durch den Transport bedingter Aufwand reduziert und/oder der Aufwand beim Aufbau bzw. Zusammenbau zum Bilden eines Verbundbauteils erleichtert werden.

Sofern beschrieben ist, dass beim Deckenbetonfertigteil eine Bewehrung im Beton vorgesehen bzw. vorhanden ist, so ist unter dem Begriff bzw. der Präposition "im" zu verstehen, dass die Bewehrung zumindest teilweise im Beton zur Verstärkung des Deckenbetonfertigteils angeordnet ist. Es kann vorgesehen sein, dass die Bewehrung zumindest teilweise bzw. an einem oder einigen Abschnitt(en) des Deckenbetonfertigteils aus demselben herausgeführt, beispielswiese an diesem bzw. diesen Abschnitt(en) exponiert, ist. Es ist möglich, dass der oder die Abschnitt(e) auch Aussparungen am Deckenbetonfertigteil bilden.

Das Deckenbetonfertigteil kann insbesondere als quaderförmiges, parallelogrammförmiges oder trapezförmiges Betonfertigteil ausgestaltet sein, bei dem zwei Großflächen, die insbesondere einander gegenüber liegen können, gebildet sein können. Die Großflächen können sich entlang einer Längsachse und einer Breitenachse, die quer zur Längsachse verlaufen kann, erstrecken. Die beiden Großflächen können im Wesentlichen parallel zueinander oder unter einem Winkel kleiner als 45°, insbesondere kleiner als 40°, insbesondere kleiner als 35°, insbesondere kleiner als 30°, insbesondere kleiner als 25°, insbesondere kleiner als 20°, insbesondere kleiner als 15°, insbesondere kleiner als 10°, insbesondere kleiner als 5°, insbesondere kleiner als 4°, insbesondere kleiner als 3°, insbesondere kleiner als 2°, insbesondere kleiner als 1°, in mindestens einer Erstreckungsrichtung, insbesondere in beiden Erstreckungsrichtungen, wobei die Winkel im Hinblick auf die beiden Erstreckungsrichtungen gleich oder unterschiedlich sein können, geneigt zueinander verlaufen. Die Erstreckung bzw. Abmessung des Deckenbetonfertigteils in Richtung der Längsachse kann größer sein als die Erstreckung bzw. Abmessung des Deckenbetonfertigteils in Richtung der Breitenachse. Das Deckenbetonfertigteil kann eine Höhe quer zur Längs- und zur Breitenachse aufweisen, deren Länge jeweils kleiner als die Erstreckung in Richtung der Längsachse und die Erstreckung in Richtung der Breitenachse ist. Die Höhe kann kleiner als ein Zehntel, insbesondere kleiner als ein Fünfzehntel, insbesondere kleiner als ein Zwanzigstel der Länge des Deckenbetonfertigteils jeweils in Richtung der Längsachse und der Breitenachse sein.

Eine der Großflächen (erste Großfläche) kann eine Fläche sein, die als Fläche im bestimmungsgemäßen Gebrauch bzw. nach dem Einbau Teil eines Bodens eines Bauwerks sein kann, so dass diese Großfläche, beispielsweise bezogen auf die Richtung der Erdbeschleunigung, nach oben weist. Die eine der Großflächen (erste Großfläche) kann als rechteckförmige Fläche ausgestaltet sein. Die eine Großfläche (erste Großfläche) kann als eine trapezförmige oder parallelgrammförmige Fläche ausgestaltet sein. Die Großfläche (erste Großfläche) kann eine Fläche sein, die eine Begrenzung aufweist, die im Wesentlichen vier Linien aufweisen bzw. aus vier Linien bestehen kann. Zwei der vier Linien können im Wesentlichen parallel zur Längsachse und/oder zwei der vier Linien können im Wesentlichen parallel zur Breitenachse verlaufen, wobei auch vorgesehen sein kann, dass die Linien zur Längsachse und/oder zur Breitenachse mit einem Winkel kleiner als 45°, insbesondere kleiner als 40°, insbesondere kleiner als 35°, insbesondere kleiner als 30°, insbesondere kleiner als 25°, insbesondere kleiner als 20°, insbesondere kleiner als 15°, insbesondere kleiner als 10°, insbesondere kleiner als 5°, insbesondere kleiner als 4°, insbesondere kleiner als 3°, insbesondere kleiner als 2°, insbesondere kleiner als 1°, geneigt verlaufen. Die eine der Großflächen (erste Großfläche) kann eine im Wesentlichen glatte, im Wesentlichen geschlossene und/oder im Wesentlichen ebene Fläche sein.

Die andere der beiden Großflächen (zweite Großfläche) kann eine Fläche sein, die als Fläche im bestimmungsgemäßen Gebrauch bzw. nach dem Einbau Teil einer Decke sein kann, so dass diese Großfläche, beispielsweise bezogen auf die Richtung der Erdbeschleunigung, nach unten weist. Die andere der beiden Großflächen (zweite Großfläche) kann im Wesentlichen rechteckförmig sein. Die eine Großfläche (erste Großfläche) kann als eine trapezförmige oder parallelgrammförmige Fläche ausgestaltet sein. Die andere der beiden Großflächen (zweite Großfläche) kann einen Rand aufweisen, der zumindest teilweise dazu genutzt werden kann, das Deckenbetonfertigteil beim bestimmungsgemäßen Gebrauch auf einem oder mehreren Träger(n) aufzulegen. Der bei einem bestimmungsgemäßen Gebrauch zur Auflage auf einem Träger oder Trägern vorgesehene Rand kann im Wesentlichen vollständig umfangsseitig an der anderen der beiden Großflächen (zweite Großfläche) ausgebildet sein. Es kann vorgesehen sein, dass die andere der beiden Großflächen (zweite Großfläche) an einer Seite, die im Wesentlichen entlang der Längsachse bzw. parallel zu dieser versetzt verlaufen kann, einen Rand aufweist, der zumindest teilweise dazu genutzt werden kann, das Deckenbetonfertigteil beim bestimmungsgemäßen Gebrauch auf einem oder mehreren Träger(n), die in Richtung der Längsachse hintereinander angeordnet sind, aufzulegen. Es kann vorgesehen sein, dass die andere der beiden Großflächen (zweite Großfläche) an zwei, insbesondere gegenüberliegenden Seiten, die beispielsweise im Wesentlichen entlang der Längsachse bzw. parallel zu dieser versetzt verlaufen können, einen Rand aufweist, der zumindest teilweise dazu genutzt werden kann, das Deckenbetonfertigteil beim bestimmungsgemäßen Gebrauch auf mehreren Trägern, die insbesondere einander gegenüberliegend angeordnet sind, aufzulegen. Es kann vorgesehen sein, dass die andere der beiden Großflächen (zweite Großfläche) an drei Seiten, von denen zwei im Wesentlichen entlang der Längsachse verlaufen können, einen Rand aufweist, der zumindest teilweise dazu genutzt werden kann, das Deckenbetonfertigteil beim bestimmungsgemäßen Gebrauch auf mehreren Trägern, von denen beispielsweise drei in Form eines U angeordnet sind, aufzulegen.

Neben den beiden Großflächen kann das Deckenbetonfertigteil vier Seitenflächen aufweisen, die sich zwischen den Großflächen im Wesentlichen in Richtung der Höhe und in Richtung der Längsachse auf zwei der Seiten bzw. in Richtung der Höhe und in Richtung der Breitenachse auf zwei der anderen Seiten des Deckenbetonfertigteils erstrecken können.

Der beim bestimmungsgemäßen Gebrauch für die Auflage auf dem bzw. den Träger(n) vorgesehene Rand kann Teil der zweiten Großfläche sein oder im Wesentlichen parallel versetzt zu dieser verlaufen. Insbesondere kann der Rand an zwei gegenüberliegenden Seiten des Deckenbetonfertigteils vorliegen. Der Rand an jeder der gegenüberliegenden Seiten kann bzw. können insbesondere im Wesentlichen parallel oder unter einem Winkel kleiner als 45°, insbesondere kleiner als 40°, insbesondere kleiner als 35°, insbesondere kleiner als 30°, insbesondere kleiner als 25°, insbesondere kleiner als 20°, insbesondere kleiner als 15°, insbesondere kleiner als 10°, insbesondere kleiner als 5°, insbesondere kleiner als 4°, insbesondere kleiner als 3°, insbesondere kleiner als 2°, insbesondere kleiner als 1°, geneigt zur Längsachse des Deckenbetonfertigteils verlaufen.

Im Sinne der Beschreibung sind am Deckenbetonfertigteil weiterhin an mindestens einem Rand bzw. am randseitigen Bereich einer Großfläche Aussparungen ausgebildet. In Abkehr zu den aus dem Stand der Technik bekannten Deckenbetonfertigteilen ist mindestens eine der Aussparungen bewehrungsfrei ausgestaltet, insbesondere um die Möglichkeit vorzusehen, Zugkräfte, die bisher mittels einer aus dem Beton geführten Schlaufe und einem Kopfbolzendübel, um den die Schlaufe im bestimmungsgemäßen Gebrauch herum angeordnet war, anders einleiten zu können. Schon allein dadurch, dass genau eine Aussparung gebildet ist, in der keine Bewehrung nach außen geführt ist, kann die Aufgabe gelöst sein bzw. werden.

Die zweite Großfläche kann zumindest an einer Seite einen Rand oder an zwei Seiten einen Rand mit einer Auflage- oder Kontaktfläche zur Auflage auf einem oder mehreren Träger(n) aufweisen, wobei die Auflage- oder Kontaktfläche durch die Aussparungen zumindest teilweise unterbrochen sein kann. Die der zweiten Großfläche gegenüberliegende erste Großfläche kann von der Auflage- oder Kontaktfläche der zweiten Großfläche wegweisen bzw. dieser zumindest teilweise gegenüberliegen.

Im Sinne der Beschreibung kann eine Aussparung, insbesondere eine Aussparung, die bewehrungsfrei ausgestaltet ist, eine in einer der Großflächen (insbesondere der zweiten Großfläche) und zugleich in einer der Seitenflächen ausgebildete offene Ausnehmung bzw. Vertiefung, die von vier Flächen begrenzt sein kann, sein. Die Ausnehmung kann zur zweiten Großfläche und zu der Seitenfläche offen ausgestaltet sein, wobei insbesondere in Richtung einer "Flächennormalen" der Öffnung(en), die im Wesentlichen parallel zu der jeweiligen Fläche, in der die Öffnung ausgebildet ist (insbesondere die zweite Großfläche und die benachbarte Seitenfläche), verlaufen kann, (jeweils) eine Begrenzung durch eine der vier Flächen vorliegen kann. Insofern kann eine Aussparung nicht in Form eines Durchgangslochs, sondern eher in Form eines Sacklochs, ausgebildet sein, wobei in zwei Flächen, die benachbart zueinander verlaufen können (insbesondere die zweite Großfläche und eine der Seitenflächen), die Aussparung ausgebildet sein kann. Es ist möglich, dass sich die Aussparung(en) nicht über die komplette Höhe des Deckenbetonfertigteils erstreckt bzw. erstrecken; vielmehr kann die einzelne oder mehrere Aussparung(en) derart ausgestaltet sein, dass die Aussparung(en) mittels einer Betonüberdeckung, die ein Teil der ersten Großfläche sein kann, abgedeckt ist/sind. Es kann vorgesehen sein, dass die Aussparung in einem auskragenden Bereich des Deckenbetonfertigteils angeordnet ist, um eine ausreichende Betonüberdeckung zu ermöglichen.

Eine der vier Flächen (erste Fläche) zur Begrenzung der Aussparung kann sich im Wesentlichen parallel oder mit einer Neigung zu mindestens einer der Großflächen erstrecken, so dass die Aussparung in der einen der beiden Großflächen (zweite Großfläche) eine Öffnung und in Richtung der anderen der beiden Großflächen (erste Großfläche) geschlossen ist. Auch in Richtung quer zum Rand bzw. der Randseite, in der die Öffnung für die Aussparung ausgebildet ist, kann eine sacklochförmige Ausbildung unter Bildung eines Bodens der Aussparung vorliegen. Während die erste Fläche im Wesentlichen parallel zur ersten Großfläche und/oder zweiten Großfläche sein kann, können sich die drei anderen drei der vier Flächen quer zu den beiden Großflächen erstrecken, wobei die Flächen eine die Fläche aufspannende Richtungskomponente aufweisen können, die insbesondere in einer Richtung parallel oder mit einer Neigung unter einem Winkel kleiner als 45°, insbesondere kleiner als 40°, insbesondere kleiner als 35°, insbesondere kleiner als 30°, insbesondere kleiner als 25°, insbesondere kleiner als 20°, insbesondere kleiner als 15°, insbesondere kleiner als 10°, insbesondere kleiner als 5°, insbesondere kleiner als 3°, zur Richtung der Höhe des Deckenbetonfertigteils verläuft. Zur Ausformung oder Beschreibung der Aussparung kann ein (teil-)quaderförmiges, (teil-)zylinderförmiges, (teil-)kugelförmiges Element verwendet werden, welches insbesondere zu einer hinterschneidungsfreien Ausgestaltung der Aussparung, Vertiefung bzw. Ausnehmung führen kann, so dass beispielsweise bei einem Verfüllen mit Vergussmasse, nachdem das Deckenbetonfertigteil bestimmungsgemäß auf dem bzw. den Trägern aufgelegt ist, mit einer reduzierten Neigung zur Bildung von Hohlräumen verfüllt werden kann. Die Aussparung kann eine Grundfläche bezogen auf eine Betrachtung in Richtung der Flächennormalen der Seitenfläche und/oder der Flächennormale der Großfläche aufweisen, die rechteckförmig, trapezförmig, parallelogrammförmig, halbellipsenförmig, halbkreisförmig oder polygonförmig sein kann.

Sofern beschrieben wird, dass mindestens eine Aussparung bewehrungsfrei ausgestaltet ist, so wird hierunter verstanden, dass alternativ oder zusätzlich mehr als eine, d. h. insgesamt 2, 3, 4, 5, 6, 7, 8, 9 oder mehr, Aussparungen bewehrungsfrei ausgestaltet sein können. Die Anzahl der Aussparungen kann sich auf zwei gegenüberliegende Seitenränder bzw. Ränder verteilen. Es kann beispielsweise vorgesehen sein, dass bei einer Längserstreckung eines Deckenbetonfertigteils von 8m 15 oder mehr Aussparungen vorgesehen sein können. Es kann eine "Dichte" von Aussparungen pro Länge im Bereich von 1 Aussparung pro Meter bis 3 Aussparungen pro Meter, insbesondere 1,3 Aussparungen pro Meter bis 2,5 Aussparungen pro Meter, ganz besonders bevorzugt 1,5 Aussparungen pro Meter bis 2,5 Aussparungen pro Meter, weiter bevorzugt 1,75 Aussparungen pro Meter bis 2,5 Aussparungen pro Meter, jeweils bezogen auf die Länge der Randseite erreicht werden.

Die Aussparung(en) kann/können insbesondere zumindest ähnlich oder gleich der/den Aussparungen wie im Stand der Technik mit Bewehrung hinsichtlich Abstand der Aussparungen zueinander und/oder Abmessungen der Aussparung(en) ausgestaltet sein.

Der Begriff "bewehrungsfrei" umfasst im Sinne der Beschreibung auch die Ausgestaltung, dass die Aussparung mit etwas anderem als einer Bewehrung "gefüllt" ist. Zudem kann alternativ oder zusätzlich eine "Füllung" mit einer Form oder einem Körper aus einem Material, welches für eine Bewehrung verwendet werden kann, vorgesehen sein, so dass die Aussparung beispielsweise "zunächst" bzw. in einem Stadium einer Anlieferung an eine Baustelle das Material einer Bewehrung aufweisen kann, welches aus der Aussparung zum Einbau bzw. bei der Verwendung des Deckenbetonfertigteils entfernt werden kann. Insbesondere kann in der Aussparung das Material für eine Bewehrung vorhanden sein, welches keine Anbindung mit der Bewehrung innerhalb des Betons aufweist bzw. nicht aus dem Beton als Teil der Bewehrung herausgeführt ist; dieses Material kann ohne Beeinträchtigung der Integrität des Deckenbetonfertigteils entfernt werden. Insofern kann der Begriff "bewehrungsfrei" auch eine Ausgestaltung einer Aussparung umfassen, innerhalb derer eine Bewehrung bzw. Material einer Bewehrung angeordnet ist, die aber keine funktionelle Verbindung mit der im Beton befindlichen Bewehrung aufweist und damit "funktionell verbindungslos" mit der innerhalb des Betons geführten Bewehrung, d.h. im Wesentlichen unabhängig von der in dem Beton befindlichen Bewehrung, ausgebildet ist. Eine im Sinne der Beschreibung ausgestaltete derartige Bewehrung bzw. Material in der Aussparung, die bzw. das lediglich in der Aussparung angeordnet sein kann, und nicht mit der Bewehrung innerhalb des Betons funktionell verbunden ist, kann aus der Aussparung entfernt werden, sodass die Aussparung im Hinblick auf die Funktion als eine bewehrungsfrei ausgestaltete Aussparung angesehen bzw. betrachtet werden kann. Die Integrität bzw. Stabilität des Deckenbetonfertigteils wird durch eine Entfernung einer nicht funktionell mit der im Beton befindlichen Bewehrung verbundenen, in der Aussparung befindlichen Bewehrung bzw. Materials der Bewehrung nicht beeinträchtigt.

Sofern Eigenschaften der Aussparung(en), insbesondere der bewehrungsfreien Aussparung(en), beschrieben werden, so sind die einzelnen möglichen Aspekte der Ausgestaltungen, insbesondere hinsichtlich Abmessungen, "Füllung", Umgebung, insbesondere in Form des umgebenden Materials, Abstand zu einer benachbarten (weiteren) Aussparung, Anzahl der Aussparungen an einem Deckenbetonfertigteil und weitere sich aus der Beschreibung ergebende Aspekte, zwanglos miteinander kombinierbar.

In einer bevorzugten Ausführungsform ist die Bewehrung, die zumindest teilweise innerhalb des Betons angeordnet ist, zumindest teilweise als Textilbewehrung ausgestaltet. In einer besonders bevorzugten Ausführungsform ist die Bewehrung, die zumindest teilweise in dem Beton angeordnet ist, eine Textilbewehrung. Eine zumindest teilweise als Textilbewehrung ausgestaltete Bewehrung bietet die Möglichkeit einer Verringerung einer Korrosionsbildung, wobei sich bei einer zumindest teilweise als Textilbewehrung ausgestalteten Bewehrung ein synergistischer Effekt ergeben kann, der zu einer Weiterbildung des Kerngedankens der Erfindung führt, gemäß derer auf eine schlag- und/oder stoßempfindliche Bewehrung in den Aussparungen zumindest teilweise oder ganz verzichtet werden kann.

Der Begriff "Textilbewehrung" umfasst im Sinne der Beschreibung eine aus Fäden, die insbesondere ein Filamente bzw. Fasern aufweisendes Bündel aufweisen können, gebildete Bewehrung. Ein Faden kann damit aus einzelnen Filamenten zusammengesetzt sein, die insbesondere mit einer Schlichte, dem sogenannten Sizing, versehen sein können. Die Textilbewehrung kann Carbon umfassen, welches als Ausgangsmaterial als ein Roving ausgestaltet ist, dabei können die einzelnen Filamente im Roving nichtkraftschlüssig miteinander verbunden sein, sondern liegen zunächst lose nebeneinander vor.

In einer bevorzugten Ausführungsform ist die Bewehrung, die zumindest teilweise innerhalb des Betons angeordnet ist, zumindest teilweise als metallische Bewehrung ausgestaltet. Im Sinne der Beschreibung kann mit der metallischen Bewehrung, die nicht in den Aussparungen nach außen geführt wird, die Möglichkeit einer Verringerung einer Korrosionsbildung geschaffen werden. Obwohl innerhalb des Betons eine metallische Bewehrung vorgesehen sein kann, kann mittels der Überlegungen des Kerngedankens der Erfindung ein Bauwerk geschaffen werden, bei dem die Korrosion verringert sein kann, obwohl ein für die Bewehrung zumindest teilweise verwendeter Werkstoff grundsätzlich korrosionsanfällig sein kann. Die metallische Bewehrung kann Stahl, Eisen oder dergleichen aufweisen.

Die metallische Bewehrung innerhalb des Deckenbetonfertigteils kann flächig, insbesondere in Form einer Bewehrungsmatte, ausgestaltet sein. Es kann auch vorgesehen sein, dass die metallische Bewehrung aus einzelnen Komponenten besteht, die miteinander, beispielsweise mittels einer stoffschlüssigen Verbindung (insbesondere Schweißen) und/oder mittels einer form- oder reibschlüssigen Verbindung (insbesondere Bördeln), verbunden sind.

In einer bevorzugten Ausführungsform sind, insbesondere wenn es sich bei der Bewehrung um eine Textilbewehrung handelt, mindestens zwei Fadensysteme vorhanden, die sich in der Fläche kreuzen und Öffnungen in Form von Maschen bilden. Die Maschen können in einer besonders bevorzugten Ausführungsform regelmäßig, insbesondere rautenförmig oder rechteckförmig, ausgebildet sein.

Bei der Verwendung von zwei Fadensystemen kann die Textilbewehrung derart ausgestaltet sein, dass sich zumindest einige der Fäden des ersten Fadensystems in der ersten Richtung und zumindest einige der Fäden des zweiten Fadensystems in einer von der ersten Richtung verschiedenen zweiten Richtung erstrecken, wodurch sich flächig angeordnete Fäden ergeben, zwischen denen Kreuzungspunkte gebildet und die Fäden an den Kreuzungspunkten fixiert zueinander ausgebildet sind, indem die Fäden der ersten Richtung beispielsweise mit den Fäden der zweiten Richtung verschlauft, verknüpft, verklebt und/oder mittels Fäden einer dritten Gruppe verbunden sind.

In einer bevorzugten Ausführungsform kann die Textilbewehrung als ein Kette und Schuss aufweisendes Gewebe ausgestaltet sein, was die Herstellung der Textilbewehrung vereinfacht. Die Herstellung der Textilbewehrung kann an einer üblicherweise für die Textilherstellung verwendeten (Textil-)Maschine erstellt werden.

In einer bevorzugten Ausführungsform ist der Beton ein Beton mit einem Größtkorn(durchmesser) von mindestens 8 mm oder mindestens 16 mm. Hierdurch kann ein Beton verwendet werden, der der DIN EN 206 entsprechen kann. Beispielsweise kann der Beton eine maximale Korngröße von 16 mm aufweisen, wobei eine Korngröße von 0,025 mm bis 4,0 mm im Bereich von ca. 36 % bis 74 % der Gesamtkornzusammensetzung, eine Korngröße von größer 4,0 mm bis 8,0 mm im Bereich von ca. 14 % bis 24 % der Gesamtkornzusammensetzung, und eine Korngröße von größer als 8,0 mm bis 16,0 mm im Bereich von ca. 12 % bis 40 % der Gesamtkornzusammensetzung betragen kann. Sofern darauf abgestellt wird, dass der Beton ein Beton mit einem Größtkorn von 8 mm ist, so wird hierunter verstanden, dass der Größtkorndurchmesser 16 mm sein kann. Eine großmaschige Textilbewehrung führt bei einem Beton mit einem Größtkorn größer gleich 8 mm bzw. einem Größtkorndurchmesser von 16 mm zu einem synergistischen Effekt. Es kann zu einer Verzahnung von Beton und Textilbewehrung kommen, die den Effekt einer Delamination verhindert. Mit größeren Öffnungen bzw. einem größeren Abstand der die Öffnungen begrenzenden Begrenzung ist eine Verzahnung zwischen Textilbewehrung und dem Korn des Betons möglich.

Es ist auch möglich, dass eine Zusammensetzung bei einer maximalen Korngröße von 32,0 mm verwendet wird. Hierbei weist der Beton eine Korngröße von 0,025 mm bis 4,0 mm im Bereich von ca. 23 % bis 65 % der Gesamtkornzusammensetzung auf, eine Korngröße von größer als 4,0 mm bis 8,0 mm im Bereich von ca. 12 % bis 15 % der Gesamtkornzusammensetzung auf, eine Korngröße von größer als 8,0 mm bis 16,0 mm im Bereich von ca. 12 % bis 24 % der Gesamtkornzusammensetzung auf, und eine Korngröße von größer als 16,0 mm bis 32,0 mm im Bereich von ca. 11 % bis 38 % der Gesamtkornzusammensetzung auf.

In einer bevorzugten Ausführungsform ist der Beton ein normalfester Beton. In einer bevorzugten Ausführungsform weist der Beton eine Festigkeitsklasse von C30/37 bis C50/60 auf. Insbesondere kann der Beton eine der folgenden Festigkeitsklassen aufweisen: C30/37, C35/45, C40/50, C45/55 und C50/60. Als besonders bevorzugte Ausführungsform weist der Beton eine Festigkeitsklasse von C40/50 oder C45/55 auf.

Das Deckenbetonfertigteil kann mehrere Aussparungen, die insbesondere bewehrungsfrei ausgestaltet sind, aufweisen. Die Aussparungen können die gleichen Abmessungen zueinander aufweisen, was die Herstellung und/oder Planung des Deckenbetonfertigteils und/oder des Trägers (weiter) vereinfachen kann. Es kann auch vorgesehen sein, dass Aussparungen, insbesondere die Aussparungen, die bewehrungsfrei ausgestaltet sind, unterschiedliche Abmessungen aufweisen können.

Das Deckenbetonfertigteil kann an seinen Randseiten die gleiche Anzahl oder eine unterschiedliche Anzahl an bewehrungsfreien Aussparungen aufweisen, so dass jeweils eine, zwei, drei oder mehrere Aussparungen an einer Randseite vorliegen können.

Benachbarte Aussparungen einer Randseite können im Wesentlichen äquidistant zueinander angeordnet sein, was die Konstruktion, Herstellung und/oder Handhabbarkeit bei der Bildung eines Verbundbauteils vereinfachen kann. Insbesondere kann die serielle Fertigung des Deckenbetonfertigteils mittels einer äquidistanten Anordnung benachbarter Aussparungen vereinfacht werden. Es kann aber auch vorgesehen sein, dass benachbarte Aussparungen an einer Randseite unterschiedliche Abstände zueinander aufweisen, so dass bedarfsgerechte Aussparungen am Deckenbetonfertigteil ausgebildet werden können. Eine Mischform an einer Randseite mit benachbarten Aussparungen, die äquidistant zueinander angeordnet sind, und benachbarten Aussparungen, die unterschiedliche Abstände zueinander aufweisen, ist möglich.

Sofern mehr als eine Aussparung bewehrungsfrei ausgestaltet ist, kann vorgesehen sein, dass die bewehrungsfrei ausgestalteten Aussparungen, die insbesondere an einer oder beiden Randseiten ausgebildet sein können, symmetrisch zueinander, insbesondere achsen- oder spiegelsymmetrisch zur Mittellinie des Deckenbetonfertigteils, welche insbesondere parallel zur Längsachse verlaufen kann, oder quer zu dieser (parallel zur Breitenachse) bzw. zum Mittelpunkt des Deckenbetonfertigteils, insbesondere auf der Mittellinie in der Mitte, angeordnet sind. Eine derartige Ausgestaltung eröffnet beispielsweise die Möglichkeit, das Deckenbetonfertigteil in unterschiedlichen Lagen, beispielsweise um 180° gedreht, zu verwenden. Sofern mehr als eine Aussparung bewehrungsfrei ausgestaltet ist, kann vorgesehen sein, dass die bewehrungsfrei ausgestalteten Aussparungen, die insbesondere an einer oder beiden Randseiten ausgebildet sein können, asymmetrisch, insbesondere in Abkehr von der vorgenannten beschriebenen symmetrischen Ausgestaltung, bzw. ungeordnet zueinander am Deckenbetonfertigbauteil vorliegen.

In einer bevorzugten Ausführungsform ist die Bewehrung, die innerhalb des Betons angeordnet ist, von dem Beton vollständig umgeben. Hierdurch kann die in dem Beton befindliche Bewehrung geschützt durch die Betonhülle vorliegen. Ein direktes bzw. unmittelbares Einwirken auf die Bewehrung kann verhindert werden. Es kann gleichsam ein Schutz für die Bewehrung durch den inhärent vorhandenen Beton gebildet sein.

In einer bevorzugten Ausführungsform weist die mindestens einer Aussparung ein komplett freies Volumen auf, dass seitlich und nach oben von Beton umgeben ist. Hierdurch werden ein oder mehrere der Aspekte der Erfindung weitergebildet und beispielsweise sichergestellt, dass eine ressourcenschonendere Herstellung möglich ist. Die bisher aus dem Beton geführte Bewehrung kann durch ein "Nichts" am Deckenbetonfertigteil ersetzt werden. Eine bisher nicht für möglich erachtete Ausgestaltung, dass eine Aussparung, die insbesondere an einer Stelle vorliegen kann, die im Stand der Technik eine Schlaufe aus der Bewehrung aufwies und nunmehr komplett frei ist, kann verwendet werden, um ein Bauwerk zu schaffen.

In einer bevorzugten Ausführungsform ist die mindestens eine Aussparung, die bewehrungsfrei ausgestaltet ist, von Beton des Deckenbetonfertigteils umgeben, so dass die Begrenzung der Aussparung eine Begrenzung des Deckenbetonfertigteils darstellt und durch Beton gebildet ist. Hierdurch kann ein Schutz der im Inneren des Deckenbetonfertigteils vorliegenden Bewehrung zumindest in diesem Bereich ermöglicht werden.

In einer bevorzugten Ausführungsform weist die mindestens eine Aussparung ein Volumen von mindestens 100 cm³, insbesondere mindestens 200 cm³, insbesondere mindestens 250 cm³, insbesondere mindestens 300 cm³, auf. Hierdurch wird die Möglichkeit geschaffen, dass mittels des Volumens der Aussparung eine andere Anbindung, die vereinfacht gegenüber der Anbindung mittels der Schlaufen und der Kopfbolzendübel vorliegt, möglich ist. Ein mit der genannten Größe vorliegendes Volumen der Aussparung kann zwar in einer erfindungsgemäßen Weiterbildung "nichts" enthalten, aber dennoch kann beispielsweise über Vergussmasse, die ausreichend in der Aussparung bzw. dem Volumen der Aussparung eingefüllt werden kann, eine Anbindung zwischen Träger und Deckenbetonfertigteil möglich sein. Das Volumen der Aussparung kann insbesondere größer als 200 cm³, insbesondere größer als 210 cm³, insbesondere größer als 220 cm³, insbesondere größer als 230 cm³, insbesondere größer als 240 cm³, insbesondere größer als 250 cm³, insbesondere größer als 260 cm³, insbesondere größer als 270 cm³, insbesondere größer als 280 cm³, insbesondere größer als 290 cm³, insbesondere größer als 300 cm³, sein. Das Volumen der Aussparung kann beschränkt sein auf ein maximales Volumen von 450 cm³, insbesondere 440 cm³, insbesondere 430 cm³, insbesondere 420 cm³, insbesondere 410 cm³, insbesondere 400 cm³, insbesondere 390 cm³, insbesondere 380 cm³, insbesondere 370 cm³, insbesondere 360 cm³, insbesondere 350 cm³, insbesondere 340 cm³, insbesondere 330 cm³, insbesondere 320 cm³, insbesondere 310 cm³. Jede der Größen des Mindestvolumens und des maximalen Volumens ist mit einer der anderen Größen kombinierbar.

Die mindestens eine bewehrungsfreie Aussparung kann eine Abmessung in Richtung der Höhe des Deckenbetonfertigteils von 2 cm bis 6 cm, insbesondere 3 cm bis 5 cm, insbesondere 3,5 cm bis 4, 5 cm aufweisen, insbesondere wenn die Höhe des Deckenbetonfertigteils im Wesentlichen 8 cm beträgt. Die mindestens eine bewehrungsfreie Aussparung kann eine Abmessung in Richtung der Längsachse des Deckenbetonfertigteils von 8 cm bis 12 cm aufweisen. Die mindestens eine bewehrungsfreie Aussparung kann eine Abmessung in Richtung der Breitenachse des Deckenbetonfertigteils von 6 cm bis 8 cm aufweisen.

In einer bevorzugten Ausführungsform ist das Deckenbetonfertigteil quaderförmig ausgebildet. Eine erste Seitenlänge (insbesondere in Richtung der Breitenachse) ist im Bereich von 230 cm bis 270 cm; insbesondere kann die erste Seitenlänge 2,475 m (2,5 m Raster) sein. Eine zweite Seitenlänge (insbesondere in Richtung der Längsachse) liegt im Bereich von 300 cm bis 800 cm. Hierdurch können übliche Abmessungen von Deckenbetonfertigteilen erreicht werden. Es ist insbesondere möglich, die Abmessungen zu verwenden, wie Deckenbetonfertigteile im Stand der Technik ausgestaltet sind. Dadurch wird es möglich, dass Bauwerke mit aus dem Stand der Technik bekannten Maßen erstellt werden können. Die Dicke des Deckenbetonfertigteils in Richtung der Höhe kann im Bereich von 7 cm bis 15 cm, insbesondere 7cm bis 14 cm, insbesondere 7 cm bis 13 cm, insbesondere 7 cm bis 12 cm, insbesondere 7 cm bis 11 cm, insbesondere 7 cm bis 10 cm, insbesondere 7 cm bis 9 cm, insbesondere 8 cm bis 9 cm, liegen. Ganz besonders bevorzugt entspricht die Dicke des Deckenbetonfertigteils im Wesentlichen 8 cm, insbesondere 8,3 cm.

Es kann beispielsweise mittels des Deckenbetonfertigteils ein an die Stellplatzbreite eines Fahrzeugs (welches üblicherweise mit 250 cm angenommen wird) angepasstes Modul für ein Parkhaus bereitgestellt werden. Alternativ oder zusätzlich kann ein Modul bereitgestellt werden, welches an die Schiffbreite eines Parkhauses (üblicher Weise 1600 cm) angepasst ist. Das Deckenbetonfertigteil mit den genannten Maßen kann insbesondere bei einem oberirdischen Parkhaus, welches in offener Bauweise erstellt wird, verwendet werden. Insbesondere kann eine Konstruktion verwendet werden, bei der es sich um ein Bausystem mit festdefinierten Höhen, Breiten und Längen handeln kann. Das Deckenbetonfertigteil kann als Teil eines Moduls oder als Modul ausgestaltet sein, welches beliebig oft in der Fläche nebeneinander auf einer Tragkonstruktion angeordnet werden kann. Dabei können Träger, insbesondere Stahlträger, verwendet werden, die Profile aufweisen können. Die Träger können als Schweißprofil, welches einfach symmetrisch sein kann, eingesetzt werden. Die Träger können als Träger, der abgestützt ist, ausgeführt sein. Ein Parkhaus, das modulartig ausgestaltete Deckenbetonfertigteile aufweist, ist unter dem Namen "GOBACAR" der Firma Goldbeck bekannt.

In einer bevorzugten Ausführungsform weisen zwei benachbarte Aussparungen an der Randseite bzw. einer Seitenfläche einen Abstand von mindestens 20 cm, insbesondere 25 cm, insbesondere 30 cm, auf. Hierdurch kann zum einen einer genügend großen Auflagefläche genüge getan werden und zum anderen in ausreichendem Maße eine Anbindung an einen Träger ermöglicht werden.

Es kann vorgesehen sein, dass bezogen auf den Rand bzw. die Seite, an dem bzw. der die Aussparungen ausgebildet sind, 2 bis 5 Aussparungen pro Meter, insbesondere 2 bis 4 Aussparungen pro Meter, insbesondere 3 bis 4 Aussparungen pro Meter ausgebildet sind, wodurch eine Optimierung insbesondere in Bezug auf Aufwand bei der Herstellung, Größe der Auflage- bzw. Kontaktfläche und Stabilität der Verbindung möglich sein kann.

Die Erfindung schafft auch in einem weiteren, insbesondere ergänzenden oder alternativen, Aspekt einen Träger, insbesondere aus Stahl, für eine Auflage einer Randseite eines Deckenbetonfertigteils. Das Deckenbetonfertigteil kann wie beschrieben ausgestaltet sein. An einem Flansch, auf den das Deckenbetonfertigteil mit einem Rand auflegbar ist, weist der Träger mindestens ein Verbundmittel auf. Das Verbundmittel ist in Form einer strukturierten Erhebung ausgestaltet, die sich über die Mittelebene des Flansches quer zur Längsachse des Trägers erstreckt.

Ein "Träger" im Sinne der Beschreibung kann insbesondere ein Stahlträger sein. Der Träger kann eine Längsachse, eine Breitenachse und eine Höhenachse aufweisen. Der Träger kann Flansche bzw. Gurte aufweisen, die sich insbesondere in einer Ebene erstrecken, die eine Richtungskomponente in Richtung der Längsachse und eine Richtungskomponente in Richtung der Breitenachse aufweist, so dass die Flansche bzw. Gurte sich entlang der Längsachse und der Breitenachse erstrecken können. Die Flansche bzw. Gurte können mittels eines Mittelteils miteinander verbunden sein. Das Mittelteil des Trägers kann sich insbesondere in einer Ebene erstrecken, die eine Richtungskomponente in Richtung der Höhe und eine Richtungskomponente in Richtung der Längsachse des Trägers aufweist, so dass sich das Mittelteile entlang der Längsachse und der Höhenachse erstrecken kann. Der für die Auflage einer Randseite eines Deckenbetonfertigteils vorgesehene Flansch kann mit dem Mittelteil des Trägers eine im Wesentlichen T-förmige Ausgestaltung im Querschnitt aufweisen. In einer bevorzugten Ausführungsform kann der Flansch symmetrisch zum Mittelteil angeordnet sein.

Der Träger kann insbesondere ein I-Profil aufweisen und beispielsweise als Doppel-T-Träger ausgestaltet sein, bei dem zwei sich im Wesentlichen parallel zueinander erstreckende Flansche vorgesehen sind, die mittels eines meist als Steg bezeichneten Mittelteils verbunden sein können. Das die Flansche oder Gurte verbindende Mittelteil verläuft dabei im Wesentlichen quer zu den Flanschen. Die Längsachse des Trägers verläuft dabei quer zum Profil bzw. Querschnitt des Trägers.

Der Flansch des Trägers kann eine im Wesentlichen ebene Fläche zur Auflage einer Randseite eines Deckenbetonfertigteils aufweisen. Es kann insbesondere vorgesehen sein, dass auf den Träger zwei Deckenbetonfertigteile aufgelegt werden können, wobei eines der Deckenbetonfertigteile auf der einen Seite des Flansches bezogen auf den Mittelteil und das andere Deckenbetonfertigteil auf der anderen Seite bezogen auf das Mittelteil aufgelegt werden kann.

Der Begriff "strukturierte Erhebung" umfasst im Sinne der Beschreibung eine Erhebung auf dem Flansch, die eine Hinterschneidung in Richtung quer zur Längsachse und quer zur Erstreckungsrichtung des Mittelteils bzw. quer zur Höhenachse aufweisen kann. Der Begriff strukturierte Erhebung umfasst im Sinne der Beschreibung - anders als ein Kopfbolzendübel - das Vorsehen eines "starren" mit dem Träger verbundenen, insbesondere verschweißten, Verbundmittels. Anders als ein Kopfbolzendübel kann die strukturierte Erhebung im Wesentlichen als "duktilfrei" ausgestaltet sein, so dass ein Grad der Verformbarkeit von kleiner als 10% für die strukturierte Erhebung angenommen werden kann. Bei der strukturierten Erhebung könnte zwar grundsätzlich der Fall eintreten, dass nach Erreichen der Traglast ein plötzlicher Lastabfall oder ein unangekündigter Bruch eintreten kann; dies ist einer der Gründe, warum der Fachmann bisher das starre Verbundmittel in Form der strukturierten Erhebung nicht in Erwägung gezogen hätte, es aber nun aufgrund der Erfindung als beherrschbar angesehen werden kann. Die strukturierte Erhebung kann dazu dienen, dass Vergussmasse in den Bereich der strukturierten Erhebung und einer Aussparung eingefüllt werden kann, wobei sich die Vergussmasse bei einer Aushärtung insbesondere nicht mehr in der vorgenannten Richtung (im Wesentlichen in Richtung bzw. parallel der Breitenachse) bewegen kann. Mittels der strukturierten Erhebung ist es möglich, dass keine abhebenden Kräfte auf das Deckenbetonfertigteil, welches auf dem Träger aufgelegt werden kann, wirken.

Unter einer Mittelebene des Trägers wird im Sinne der Beschreibung insbesondere eine Ebene verstanden, die sich in Richtung des Mittelteils erstreckt. Die Mittelebene des Trägers kann im Wesentlichen parallel zum Mittelteil bzw. durch diesen hindurch verlaufen.

Überraschenderweise kann mittels einer strukturierten Erhebung, die sich über die Mittelebene des Flansches quer zur Längsachse des Trägers erstreckt, auf einen Kopfbolzendübel verzichtet werden. Durch den Verzicht auf einen Kopfbolzendübel ist es möglich, eine strukturierte Erhebung vorzusehen, die eine geringere Höhe aufweist als ein Kopfbolzendübel. Durch die verringerte Höhe kann eine Korrosionsneigung am Träger verringert werden, da die Dicke bzw. Betonbedeckung der Aussparung erhöht und/oder die Höhe für die Vergussmasse vergrößert gewählt werden kann, wodurch erreicht werden kann, dass über der strukturierten Erhebung eine dickere Schicht Beton angeordnet sein kann.

In einer bevorzugten Ausführungsform weist die strukturierte Erhebung Schenkel auf, die unter einem Winkel von unter 90° zur Längsachse des Trägers verlaufen und mittels eines Verbindungsabschnitts, der sich durch die Mittelebene des Trägers erstreckt, miteinander verbunden sind. Hierdurch kann eine Stabilität der strukturierten Erhebung geschaffen werden. Die Schenkel können beispielsweise Teil einer Hinterschneidung für die Vergussmasse in Richtung quer zur Längsachse und quer zur Höhenachse des Trägers sein. Der Träger kann zu beiden Seiten für je ein auf einem der Schenkel aufliegendes Deckenbetonfertigteil bzw. eine aushärtende Vergussmasse in einer Aufnahme eine Hinterschneidung bilden.

In einer bevorzugten Ausführungsform bildet die strukturierte Erhebung einen Bereich, der zumindest teilweise umschlossen und von oben mit Vergussmasse befüllbar ist. Hierdurch kann eine einfache Art der Anbindung mittels der Vergussmasse gebildet werden. Ein Bereich, der zumindest teilweise umschlossen ist, kann im Sinne der Beschreibung Seitenwände bzw. Seitenwandabschnitte aufweisen. Die Seitenwandabschnitte können - sofern vorgesehen - eine Raumkomponente aufweisen, die parallel zur Richtung der Höhenachse des Trägers ist.

In einer bevorzugten Ausführungsform ist die strukturierte Erhebung auf die Oberfläche eines Flansches des Trägers aufgeschweißt. Eine derartige Herstellung ist einfach und kann beispielsweise auch vor Ort auf der Baustelle durchgeführt werden. In einer bevorzugten Ausführungsform kann der Träger außerhalb der Baustelle vorbereitet werden und mit der strukturierten Erhebung versehen werden.

In einer bevorzugten Ausführungsform ist die strukturierte Erhebung klammerförmig ausgestaltet. Die klammerförmige Ausgestaltung kann mehrere in unterschiedlichen Richtungen verlaufende Abschnitte aufweisen. In einer besonders bevorzugten Ausführungsform ist die strukturierte Erhebung U-förmig ausgebildet, wobei die Schenkel des U bevorzugt eine Richtungskomponente aufweisen, die parallel zur Richtung der Höhenachse des Trägers und parallel zur Längsachse des Trägers weist.

In einer bevorzugten Ausführungsform weist die strukturierte Erhebung eine Höhe von 3,5 cm auf. Es kann vorgesehen sein, dass die strukturierte Erhebung eine maximale Höhe von 7 cm nicht überschreitet. In einer besonders bevorzugten Ausführungsform weist die strukturierte Erhebung eine Höhe im Bereich von 3,5 cm bis 7 cm, insbesondere 3,5 cm bis 6,5 cm auf. Es kann eine Höhe gewählt werden, die sowohl im Hinblick auf die Korrosionseigenschaft des Trägers als auch auf die Anbindung des Deckenbetonfertigteils an den Träger verbessert ist.

In einer bevorzugten Ausführungsform weist der Träger und die strukturierte Erhebung eine Zink-, Pulver- oder Duplexbeschichtung auf. Hierdurch kann das Korrosionsverhalten des Trägers verbessert werden.

Die Erfindung schafft auch in einem weiteren, insbesondere ergänzenden oder alternativen, Aspekt eine Verwendung eines Deckenbetonfertigteils zur Erzeugung einer Decke eines Parkhauses, wobei das Deckenbetonfertigteil insbesondere wie in der Beschreibung beschrieben und in den Patentansprüchen ausgeführt ausgestaltet sein kann. Es wird ein Deckenbetonfertigteil mit einer Bewehrung im Beton verwendet, wobei an mindestens einer Randseite im Deckenbetonfertigteil Aussparungen ausgebildet sind, von denen mindestens eine bewehrungsfrei ausgestaltet ist.

Die Erfindung schafft auch in einem weiteren, insbesondere ergänzenden oder alternativen, Aspekt eine Herstellung eines Deckenbetonfertigteils. Das Deckenbetonfertigteil kann insbesondere für ein Parkhaus verwendet werden und insbesondere wie in der Beschreibung und den Ansprüchen ausgeführt ausgestaltet sein. Das Deckenbetonfertigteil wird mit einer Bewehrung im Beton hergestellt, wobei das Deckenbetonfertigteil mit Aussparungen an mindestens einer Randseite im Deckenbetonfertigteil gegossen wird, und mindestens eine der Aussparungen bewehrungsfrei ausgestaltet wird.

Die Erfindung schafft auch in einem weiteren, insbesondere ergänzenden oder alternativen, Aspekt eine Verwendung eines Trägers, insbesondere aus Stahl, zur Erzeugung einer Decke eines Parkhauses, wobei der Träger insbesondere gemäß der Beschreibung und den Ansprüchen ausgestaltet sein kann. An einem Flansch des Trägers wird mindestens ein Verbundmittel in Form einer strukturierten Erhebung verwendet, wobei sich das Verbundmittel über eine Mittelebene des Flansches erstreckt.

Die Erfindung schafft auch in einem weiteren, insbesondere ergänzenden oder alternativen, Aspekt eine Herstellung eines Trägers, insbesondere aus Stahl, zur Erzeugung einer Decke eines Parkhauses, wobei der Träger insbesondere gemäß den Ausführungen in der Beschreibung und den Ansprüchen ausgestaltet sein kann. An einem Flansch des Trägers wird mindestens ein Verbundmittel in Form einer strukturierten Erhebung ausgebildet. Das Verbundmittel erstreckt sich über eine Mittelebene des Flansches.

Die Erfindung schafft auch in einem weiteren, insbesondere ergänzenden oder alternativen, Aspekt ein Verbundbauteil mit mindestens einem Deckenbetonfertigteil, wie es in der Beschreibung und den Ansprüchen spezifiziert ist sowie mindestens einen Träger, wie er in der Beschreibung und den Ansprüchen angegeben ist.

Das Deckenbetonfertigteil kann insbesondere derart auf dem Träger angeordnet werden, dass die Aussparung(en) des Deckenbetonfertigteils an einer Stelle vorhanden ist/sind, die mit der Anordnung der strukturierten Erhebung(en) übereinstimmt, so dass es bevorzugt sein kann, dass eine bewehrungsfreie Aussparung eine strukturierte Erhebung zumindest teilweise umgibt, wenn das Deckenbetonfertigteil auf dem Träger aufliegt. In einer besonders bevorzugten Ausführungsform sind alle bewehrungsfreien Aussparungen des Deckenbetonfertigteils zumindest eine strukturierte Erhebung eines Trägers.

In einer bevorzugten Ausführungsform können mehr Aussparungen am Deckenbetonfertigteil vorliegen als strukturierte Erhebungen am Träger ausgebildet sind. Dadurch ist es möglich, die strukturierten Erhebungen (nur) an den Stellen vorzusehen, an denen die Schubkraft eingeleitet werden soll. Es kann dem Schubkraftverlauf Rechnung getragen werden. Obwohl die Deckenbetonfertigteile seriell "vereinfacht" gefertigt werden können, ist unabhängig davon eine Anpassung der Träger an den Schubkraftverlauf möglich. Paradoxerweise widersprechen sich serielle Fertigung des Deckenbetonfertigteils und Anpassung des Trägers an den Schubkraftverlauf nicht, da mit dem Kerngedanken der Erfindung eine Entkopplung zwischen Deckenbetonfertigteil und Träger vorliegt.

In einer bevorzugten Ausführungsform sind bei dem Verbundbauteil Fugen, die sich insbesondere in einer Richtung parallel zur Längsachse des Trägers erstrecken können, zwischen zwei Deckenbetonfertigteilen an einem Träger mittels Vergussmasse in Form von Vergussbeton mit einer Festigkeit, die mindestens der Betonfestigkeit des Deckenbetonfertigteils entspricht, verfüllt.

In einer bevorzugten Ausführungsform sind bei dem Verbundteil Begrenzungen an dem Träger für eine Bewegung mindestens eines der Deckenbetonfertigteile in Richtung quer zur Randseite vorgesehen.

Die in der Beschreibung beschriebenen einzelnen Aspekte der Erfindung ergänzen in ihrer Darstellung die jeweils anderen Aspekte, da sich beispielsweise die Ausgestaltung des Deckenbetonfertigteils in der Ausgestaltung des Trägers widerspiegelt. Ferner können Ausführungen zum Deckenbetonfertigteil bzw. Träger auch als Grundlage für Merkmale betreffend die Herstellung und/oder Verwendung des Deckenbetonfertigteils bzw. Trägers angesehen werden.

Der Begriff "parallel" im Sinne der Beschreibung umfasst neben dem den reinen Wortsinn explizit wiedergebenden Bedeutungsinhalt auch Abweichungen von der rein geometrischen Parallelität, wie sie insbesondere toleranzbedingt auftreten können. Der Begriff "parallel" umfasst daher im Sinne der Beschreibung auch Abweichungen von +/-20°, insbesondere +/- 15°, insbesondere +/- 10°, insbesondere +/- 5°. "Parallel" im Sinne der Beschreibung kann somit auch derart verstanden werden, dass die beiden in Bezug genommenen Richtungen, Linien, Ebenen und/oder Flächen einen spitzen Winkel von +/- 20°, +/- 15°, +/- 10°, +/- 5° miteinander einschließen.

Der Begriff "quer" im Sinne der Beschreibung umfasst die geometrische Aussage, dass die in Bezug genommenen beiden Richtungen, Linien, Flächen und/oder Ebenen nicht parallel zueinander verlaufen. Es kann insbesondere vorgesehen sein, dass der Begriff "quer" zwei zueinander unter einem Winkel von größer als 20°, insbesondere größer als 30°, insbesondere größer als 40°, insbesondere größer als 50°, insbesondere größer als 60°, insbesondere größer als 70°, insbesondere größer als 80° verlaufende Richtungen, Linien, Ebenen bzw. Flächen beschreibt. Der Begriff "quer" umfasst auch die Ausgestaltung, dass die Richtungen, Linien, Ebenen bzw. Flächen einen Winkel von 90° miteinander einschließen.

Im Sinne der Beschreibung umfassen die explizit genannten Zahlenangaben neben dem reinen Wert auch Abweichungen von diesem Wert, wie sie beispielsweise toleranzbedingt bei der Herstellung auftreten können und im Bereich von +/- 15 %, insbesondere im Bereich von +/- 10 %, insbesondere im Bereich von +/- 5 %, liegen können.

Im Sinne der Beschreibung umfasst der Begriff "aufweisen" sowohl den dem Begriff inhärenten Bedeutungsinhalt, dass eine nicht abschließende Aufzählung impliziert ist und insoweit weitere Elemente, Materialien o. ä. vorhanden sein können. Der Begriff umfasst aber auch den Bedeutungsinhalt einer abschließenden Aufzählung, sodass der Begriff "aufweisen" auch den Bedeutungsinhalt des Begriffs "bestehen aus" umfasst.

Die vorstehenden Ausführungen stellen ebenso wie die nachfolgende Beschreibung beispielhafter Ausführungsformen keinen Verzicht auf bestimmte Ausführungsformen oder Merkmale da.

Die Erfindung wird im folgenden beispielhaft anhand eines in der Figur dargestellten Ausführungsbeispiels näher erläutert.

In den Zeichnungen zeigen:
Fig. 1 ein Deckenbetonfertigteil in einer schematischen, isometrischen Darstellung und;
Fig. 2 einen Träger in einer schematischen, isometrischen Darstellung.

Figur 1 zeigt in einer schematischen isometrischen Darstellung ein Deckenbetonfertigteil 1, welches in dem dargestellten Ausführungsbeispiel quaderförmig ausgestaltet ist. Das Deckenbetonfertigteil 1 weist eine Längsachse L, eine Breitenachse B und eine Höhenachse H auf. Randseitig sind an dem Deckenbetonfertigteil Aussparungen 2 vorgesehen

Das Deckenbetonfertigteil 1 weist zwei Großflächen 3, 4 auf, die einander gegenüberliegen. Ferner weist das Deckenbetonfertigteil 1 vier Seitenflächen 5, 6, 7, 8 auf.

Die Aussparungen 2 sind in einem Randbereich bzw. an einem Rand des Deckenbetonfertigteils 1 ausgebildet. Die Aussparungen 2 sind in dem in Figur 1 dargestellten Ausführungsbeispiel als Vertiefung in der Seite 6 und der Großfläche 4 ausgebildet. In ähnlicher Weise sind Aussparungen 2 als Vertiefung in der Seite 8 und der Großfläche 4 ausgebildet. In dem dargestellten Ausführungsbeispiel sind die Aussparungen 2 bewehrungsfrei ausgestaltet und die Begrenzungen der Aussparungen 2 bzw. Vertiefungen sind durch Beton gebildet.

Innerhalb des Deckenbetonfertigteils 1, welches in der Figur 1 dargestellt ist, ist eine nicht dargestellte Textilbewehrung vorhanden.

In einer schematischen, isometrischen Darstellung zeigt die Figur 2 ein Ausführungsbeispiel eines Trägers 10, der als Stahlträger ausgebildet ist. Der Träger 10 ist als Doppel-T-Träger ausgestaltet. Der Träger 10 erstreckt sich entlang einer Längsachse I, einer Breitenachse b und einer Höhenachse h. Der Träger 10 weist 2 Flansche 11, 12 auf, von denen der Flansch 12 dazu vorgesehen ist, dass ein Deckenbetonfertigteil 1 randseitig aufgelegt werden kann. Die Flansche 11, 12 sind durch einen Mittelteil 13 verbunden. Der in Figur 2 dargestellte Träger 10 ist im Wesentlichen symmetrisch hinsichtlich des Mittelteils 13 bzw. einer sich durch den Mittelteil 13 erstreckenden Mittelebene 14.

Auf dem für die Auflage des Deckenbetonfertigteils 1 vorgesehenen Flansch 12 ist eine strukturierte Erhebung 15 befestigt, die an einer Stelle vorgesehen ist, die mit einer Aussparung 2 des aufliegenden Deckenbetonfertigteils 1 korrespondiert. Die strukturierte Erhebung 15 ist klammerförmig ausgestaltet. In einer Richtung im Wesentlichen parallel zur Höhenachse h des Trägers 10 hat die strukturierte Erhebung 15 eine U-förmige Ausgestaltung. Die strukturierte Erhebung 15 weist zwei Schenkel 16, 17 auf, die mittels eines Verbindungsabschnitts 18 verbunden sind.

Auf den in der Figur 2 dargestellten Träger 10 kann links und rechts der Mittelebene 14 jeweils ein Deckenbetonfertigteil 1 aufgelegt werden, wodurch sich eine im Wesentlichen in Richtung der Längsachse I des Trägers 10 ergebende Fuge bilden kann. Diese Fuge kann mittels Vergussmasse, insbesondere in Form von Vergussbeton, verfüllt werden.

## Patentansprüche

1. Deckenbetonfertigteil, insbesondere für ein Parkhaus, mit einer Bewehrung im Beton, wobei an mindestens einer Randseite im Deckenbetonfertigteil Aussparungen ausgebildet sind, von denen mindestens eine bewehrungsfrei ausgestaltet ist.

2. Deckenbetonfertigteil nach Anspruch 1, wobei die Bewehrung als Textilbewehrung und/oder als metallische Bewehrung ausgestaltet ist.

3. Deckenbetonfertigteil nach Anspruch 1 oder 2, wobei mehrere der Aussparungen bewehrungsfrei ausgestaltet sind.

4. Deckenbetonfertigteil nach einem der Ansprüche 1 bis 3, wobei an zwei Randseiten des Deckenbetonfertigteils die gleiche Anzahl oder eine unterschiedliche Anzahl von bewehrungsfrei ausgestalteten Aussparungen vorhanden ist.

5. Deckenbetonfertigteil nach einem der Ansprüche 1 bis 4, wobei bewehrungsfrei ausgestaltete Aussparungen symmetrisch zu einer zur Randseite parallelen Mittellinie des Deckenbetonfertigteils oder zu einem Mittelpunkt des Deckenbetonfertigteils am Deckenbetonfertigteil ausgebildet sind.

6. Deckenbetonfertigteil nach einem der Ansprüche 1 bis 5, wobei die Bewehrung von dem Beton vollständig umgeben ist.

7. Deckenbetonfertigteil nach einem der Ansprüche 1 bis 6, wobei die mindestens eine Aussparung ein komplett freies Volumen aufweist.

8. Deckenbetonfertigteil nach einem der Ansprüche 1 bis 7, wobei die mindestens eine Aussparung von Beton des Deckenbetonfertigteils umgeben ist.

9. Deckenbetonfertigteil nach einem der Ansprüche 1 bis 8, wobei die mindestens eine Aussparung ein Volumen von mindestens 250 cm³ aufweist.

10. Deckenbetonfertigteil nach einem der Ansprüche 1 bis 9, wobei das Deckenbetonfertigteil rechteckförmig ist und eine erste Seitenlänge im Bereich von 250 cm bis 270 cm, eine zweite Seitenlänge im Bereich von 300 cm bis 800 cm und eine Dicke von 8,3 cm aufweist.

11. Deckenbetonfertigteil nach einem der Ansprüche 1 bis 10, wobei zwei benachbarte Aussparungen an der Randseite einen Abstand von mindestens 30 cm aufweisen.

12. Träger, insbesondere aus Stahl, für eine Auflage einer Randseite eines Deckenbetonfertigteils, insbesondere nach einem der Ansprüche 1 bis 11, wobei der Träger an einem Flansch, auf den das Deckenbetonfertigteil mit einem Rand auflegbar ist, mindestens ein Verbundmittel in Form einer strukturierten Erhebung aufweist, die sich über die Mittelebene des Flansches quer zur Längsachse des Trägers erstreckt.

13. Träger nach Anspruch 12, wobei die strukturierte Erhebung Schenkel aufweist, die unter einem Winkel von unter 90° zur Längsachse des Trägers verlaufen und mittels eines Verbindungsabschnitts, der sich durch die Mittelebene des Trägers erstreckt, miteinander verbunden sind.

14. Träger nach Anspruch 12 oder 13, wobei die strukturierte Erhebung einen Bereich bildet, der zumindest teilweise umschlossen und von oben mit Fugenverguss befüllbar ist.

15. Träger nach einem der Ansprüche 12 bis 14, wobei die strukturierte Erhebung auf die Oberseite eines Flansches des Trägers aufgeschweißt ist.

16. Träger nach einem der Ansprüche 12 bis 15, wobei die strukturierte Erhebung klammerförmig ausgestaltet ist.

17. Träger nach einem der Ansprüche 12 bis 16, wobei die strukturierte Erhebung eine Höhe von 3,5 cm aufweist.

18. Träger nach einem der Ansprüche 12 bis 17, wobei der Träger und die strukturierte Erhebung eine Zink-, Pulver- oder Duplexbeschichtung aufweisen

19. Verwendung eines Deckenbetonfertigteil zur Erzeugung einer Decke eines Parkhauses, insbesondere nach einem der Ansprüche 1 bis 11, wobei ein Deckenbetonfertigteil mit einer Bewehrung im Beton verwendet, wobei an mindestens einer Randseite im Deckenbetonfertigteil Aussparungen ausgebildet sind, von denen mindestens eine bewehrungsfrei ausgestaltet ist.

20. Herstellung eines Deckenbetonfertigteil, insbesondere für ein Parkhaus, insbesondere nach einem der Ansprüche 1 bis 11, wobei das Deckenbetonfertigteil mit einer Bewehrung im Beton hergestellt wird, wobei das Deckenbetonfertigteil mit Aussparungen an mindestens einer Randseite im Deckenbetonfertigteil gegossen wird, wobei mindestens eine der Aussparungen bewehrungsfrei ausgestaltet wird.

21. Verwendung eines Trägers, insbesondere aus Stahl, zur Erzeugung einer Decke eines Parkhauses, insbesondere nach einem der Ansprüche 12 bis 18, wobei an einem Flansch des Trägers mindestens ein Verbundmittel in Form einer strukturierten Erhebung verwendet wird, das sich über eine Mittelebene des Flansches erstreckt.

22. Herstellung eines Trägers, insbesondere aus Stahl, zur Erzeugung einer Decke eines Parkhauses, insbesondere nach einem der Ansprüche 12 bis 18, wobei an einem Flansch des Trägers mindestens ein Verbundmittel in Form einer strukturierten Erhebung ausgebildet wird, das sich über eine Mittelebene des Flansches erstreckt.

23. Verbundbauteil mit mindestens einem Deckenbetonfertigteil nach einem der Ansprüche 1 bis 11 und mindestens einem Träger nach einem der Ansprüche 12 bis 18.

24. Verbundbauteil nach Anspruch 23, wobei Fugen zwischen zwei Deckenbetonfertigteilen an einem Träger mittels Vergussmasse in Form von Vergussbeton mit einer Festigkeit, die mindestens der Betonfestigkeit des Deckenbetonfertigteils entspricht, verfüllt sind.

25. Verbundbauteil nach Anspruch 23 oder 24, wobei Begrenzungen an dem Träger für eine Bewegung mindestens eines der Deckenbetonfertigteile in Richtung quer zur Randseite vorgesehen sind.
